# EUROPÄISCHE PATENTANMELDUNG

(11) **EP 4 718 015 A1**
(43) Veröffentlichungstag der Anmeldung: **01.04.2026**
(21) Anmeldenummer: 24202583.1
(22) Anmeldetag: 25.09.2024
(51) Int. Cl.: F41C 23/06

(54) **STOSSDÄMPFENDE VORRICHTUNG FÜR EINE SCHUSSWAFFE**

(71) Anmelder: Schönborn, Damian, 2013 Göllersdorf (AT)
(72) Erfinder: Schönborn, Damian, 2013 Göllersdorf (AT)
(74) Vertreter: SONN Patentanwälte GmbH & Co KG

(57) **Zusammenfassung**

Stoßdämpfende Vorrichtung (1) für eine Schusswaffe (2), mit einem Hinterteil (4) und einem Vorderteil (5), welche gegen die Kraft mindestens eines Dämpfungselements (6) gegeneinander bewegbar sind, wobei eine zwischen Hinterteil (4) und Vorderteil (5) wirkende Sperrvorrichtung (7) in einer Sperrstellung (SS) eine Relativbewegung zwischen Hinterteil (4) und Vorderteil (5) blockiert und in einer Freigabestellung (FS) die Relativbewegung zulässt, wobei die Sperrvorrichtung (7) ein mittels Rückstoßimpuls aktivierbares und verstellbares Auslöseelement (17) aufweist, welches in einer Haltestellung (HS) die Sperrvorrichtung (7) in der Sperrstellung (SS) hält und in einer aktiven Stellung (AS) die Sperrvorrichtung (7) in die Freigabestellung (FS) freigibt, wobei eine mittels Vorwärtsstoßimpuls aktivierbare Freigabevorrichtung (19) vorgesehen ist, welche in Folge des Vorwärtsstoßimpulses zwischen einer Ruhestellung (RS) und einer Versatzstellung (VS) verstellbar ausgebildet ist, in der Ruhestellung (RS) in Bezug auf die Sperrvorrichtung (7) wirkungsfrei ist und in der Versatzstellung (VS) die Sperrvorrichtung (7) in die Freigabestellung (FS) freigibt.

## Beschreibung

Die Erfindung betrifft eine stoßdämpfende Vorrichtung für eine Schusswaffe, insbesondere zur Befestigung an oder in einem Hinterschaft der Schusswaffe, vorzugsweise einer Handfeuerwaffe, mit einem Hinterteil und einem Vorderteil, welche gegen die Kraft mindestens eines Dämpfungselements gegeneinander bewegbar sind, wobei eine zwischen Hinterteil und Vorderteil wirkende Sperrvorrichtung vorgesehen ist, die in einer Sperrstellung eine Relativbewegung zwischen Hinterteil und Vorderteil blockiert und in einer Freigabestellung eine Relativbewegung zwischen Hinterteil und Vorderteil zulässt, wobei die Sperrvorrichtung ein mittels Rückstoßimpuls aktivierbares Auslöseelement aufweist, welches in Folge des Rückstoßimpulses verstellbar ausgebildet ist und welches in einer Haltestellung die Sperrvorrichtung in der Sperrstellung hält und in einer aktiven Stellung die Sperrvorrichtung in die Freigabestellung freigibt.

Vorrichtungen zur Dämpfung eines auf einen Schützen wirkenden Rückstoßes, in Folge des Abfeuerns einer Schusswaffe, sind aus dem Stand der Technik bekannt. Diese Vorrichtungen sind einerseits ausgebildet, den Rückstoß möglichst wirksam zu dämpfen, um Verletzungen oder zumindest Unannehmlichkeiten für den Schützen zu vermeiden bzw. zu reduzieren und andererseits eine genaue Zielerfassung durch den Schützen vor der Abgabe eines Schusses und während der Abgabe einer Schussfolge möglichst aufrechtzuerhalten. Für die Zielerfassung ist eine vor der Schussabgabe starre Ausbildung der rückstoßdämpfenden Vorrichtung günstig.

Die EP 3 350 533 B1 offenbart eine rückstoßdämpfende Vorrichtung, welche auch während länger dauernder Verwendung ein zuverlässiges und leichtgängiges bzw. reibungsarmes Auslösen der Dämpfungswirkung gewährleistet. Die Vorrichtung weist einen Hinterteil und einen Vorderteil auf, welche gegen die Kraft mindestens eines Dämpfungselements gegeneinander bewegbar sind. Zwischen dem Hinterteil und dem Vorderteil ist eine Sperrvorrichtung vorgesehen, die in einer Sperrstellung eine Relativbewegung zwischen Hinterteil und Vorderteil blockiert und in einer Freigabestellung eine Relativbewegung zwischen Hinterteil und Vorderteil zulässt. Ein mittels Rückstoßimpuls aktivierbares Auslöseelement hält in einer Haltestellung die Sperrvorrichtung in der Sperrstellung und gibt in einer aktiven Stellung die Sperrvorrichtung in die Freigabestellung frei. Das Auslöseelement ist in Folge des Rückstoßimpulses um eine Schwenkachse verschwenkbar ausgebildet.

Die Vorrichtung weist daher mehrere Komponenten auf, die leichtgängig, beispielsweise mittels aufeinander abrollender Drehkörper, verstellbar, insbesondere verschwenkbar, sind. In Folge eines unsanften Umgangs mit der Schusswaffe, insbesondere wenn die Schusswaffe fallen gelassen wird, können jedoch Schäden an der rückstoßdämpfenden Vorrichtung auftreten.

Es ist nun Aufgabe der Erfindung, eine stoßdämpfende Vorrichtung wie eingangs angegeben zu schaffen, welche die Nachteile des Standes der Technik vermeidet oder zumindest verringert. Insbesondere soll die stoßdämpfende Vorrichtung die Sperrvorrichtung vor Schäden in Folge eines Aufpralls des Hinterteils der Schusswaffe auf einem Untergrund zumindest weitgehend schützen. Die stoßdämpfende Vorrichtung soll dennoch kleinräumig, konstruktiv einfach und kostengünstig herstellbar sein.

Diese Aufgabe wird durch eine Vorrichtung gemäß Anspruch 1 gelöst. Vorteilhafte Ausführungen und Weiterbildungen sind in den abhängigen Ansprüchen angegeben.

Die Erfindung ist dadurch gekennzeichnet, dass eine mittels Vorwärtsstoßimpuls aktivierbare Freigabevorrichtung vorgesehen ist, welche in Folge des Vorwärtsstoßimpulses zwischen einer Ruhestellung und einer Versatzstellung verstellbar ausgebildet ist, in der Ruhestellung in Bezug auf die Sperrvorrichtung wirkungsfrei ist und in der Versatzstellung die Sperrvorrichtung in die Freigabestellung freigibt. Die stoßdämpfende Vorrichtung ist somit für die Dämpfung eines Rückstoßimpulses und für die Dämpfung eines Vorwärtsstoßimpulses ausgebildet. Während der Rückstoßimpuls in Folge eines Abfeuerns der Schusswaffe entsteht und gegen den Schützen wirkt, tritt der Vorwärtsstoßimpuls insbesondere dann ein, wenn die Schusswaffe fallen gelassen wird und mit dem hinteren Ende, d.h. im Wesentlichen mit dem Hinterschaft oder einer Schaftkappe, auf einem Untergrund wie beispielsweise einem Gehweg oder einer Fahrbahn aufschlägt. Im Allgemeinen wirken der Rückstoßimpuls und der Vorwärtsstoßimpuls zumindest ungefähr in entgegengesetzte Richtungen.

Die stoßdämpfende Vorrichtung weist einen Hinterteil und einen gegen diesen bewegbaren, insbesondere verschiebbaren Vorderteil auf, wobei zwischen dem Hinterteil und dem Vorderteil ein Dämpfungselement vorgesehen ist. Wenn der Hinterteil in einem rückwärtigen Teil des Schafts und/oder der Waffe selbst befestigt ist, ist der Vorderteil in einem vorderen Teil des Schafts integriert. Dabei ist der rückwärtige Teil des Schafts und/oder der Waffe ein in der Gebrauchsstellung der Schusswaffe der Schulter eines Schützen nahe liegender Teil des Schafts und/oder der Waffe und der Vorderteil ist ein in der Gebrauchsstellung der Schusswaffe von der Schulter des Schützen entfernterer Teil des Schafts und/oder der Waffe. Andererseits kann die stoßdämpfende Vorrichtung mit ihrem Vorderteil auch am rückwärtigen Teil des Schafts und/oder der Waffe befestigt werden, sodass eine Schusswaffe auf einfache Weise mit der stoßdämpfenden Vorrichtung nachgerüstet werden kann. Zwischen dem Hinterteil und dem Vorderteil sind das Dämpfungselement, welches zur Dämpfung des Rückstoßes der abgefeuerten Schusswaffe vorgesehen ist, und eine Sperrvorrichtung vorgesehen. Das Dämpfungselement ist beispielsweise eine Feder, welche durch die Annäherung zwischen Hinterteil und Vorderteil komprimiert wird. Die Sperrvorrichtung ist zwischen einer Sperrstellung und einer Freigabestellung verstellbar ausgebildet. Die Sperrvorrichtung blockiert in der Sperrstellung eine Relativbewegung zwischen Hinterteil und Vorderteil und lässt in der Freigabestellung eine Relativbewegung zwischen Hinterteil und Vorderteil und somit eine rückstoßdämpfende Wirkung zu. Um die Sperrvorrichtung während des Anvisierens eines Ziels und unmittelbar vor der Schussabgabe in der Sperrstellung zu halten und erst mit der Schussabgabe einen Übergang der Sperrvorrichtung in die Freigabestellung zuzulassen, weist die Sperrvorrichtung ein mittels Rückstoßimpuls aktivierbares Auslöseelement auf. Das Auslöseelement ist in Folge des Rückstoßimpulses zwischen einer Haltestellung und einer aktiven Stellung verstellbar ausgebildet. Das Auslöseelement hält in der Haltestellung die Sperrvorrichtung in der Sperrstellung, in welcher eine Relativbewegung zwischen Hinterteil und Vorderteil blockiert ist, und gibt in der aktiven Stellung einen Übergang der Sperrvorrichtung in die Freigabestellung frei.

Bevorzugt ist die Sperrvorrichtung, insbesondere das Auslöseelement, leichtgängig, unter Überwindung eines nur minimalen Reibungswiderstandes gelagert, um eine zuverlässige Blockade und Freigabe der Relativbewegung zwischen dem Hinterteil und dem Vorderteil zu erzielen.

Um die stoßdämpfende Vorrichtung, insbesondere die Sperrvorrichtung, vor Schaden zu bewahren, falls die Schusswaffe mit dem rückwärtigen Teil zu Boden fällt und auf diesem aufschlägt, ist die mittels Vorwärtsstoßimpuls aktivierbare Freigabevorrichtung vorgesehen. Der Vorwärtsstoßimpuls wirkt auf die Schusswaffe, wenn diese mit dem rückwärtigen Teil auf dem Boden aufschlägt. Die Freigabevorrichtung ist in Folge des Vorwärtsstoßimpulses zwischen einer Ruhestellung und einer Versatzstellung verstellbar ausgebildet. In der Ruhestellung ist die Freigabevorrichtung in Bezug auf die Sperrvorrichtung wirkungsfrei und in der Versatzstellung gibt die Freigabevorrichtung die Sperrvorrichtung in die Freigabestellung frei. Die ohnehin vorgesehene Sperrvorrichtung wird somit auch durch den Vorwärtsstoßimpuls betätigt. Im normalen Gebrauch, oder wenn die Schusswaffe abgelegt ist, wirkt kein Vorwärtsstoßimpuls auf die Schusswaffe, wodurch die Freigabevorrichtung in der Ruhestellung verbleibt und nicht auf die Sperrvorrichtung wirkt, sodass die Sperrvorrichtung in der Sperrstellung verbleibt, in welcher eine Relativbewegung zwischen Hinterteil und Vorderteil blockiert ist. Die Wirkung auf die Sperrvorrichtung kann als Betätigung der Sperrvorrichtung oder als Krafteinwirkung auf die Sperrvorrichtung verstanden werden. Wenn hingegen die Schusswaffe mit dem rückwärtigen Teil zu Boden fällt und infolgedessen einem Vorwärtsstoßimpuls ausgesetzt ist, wird durch den Vorwärtsstoßimpuls die Freigabevorrichtung aktiviert, d.h. die Freigabevorrichtung geht von der Ruhestellung in die Versatzstellung über. In der Versatzstellung wirkt die Freigabevorrichtung auf die Sperrvorrichtung ein und gibt den Übergang der Sperrvorrichtung in die Freigabestellung frei. Insbesondere bewegt die Freigabevorrichtung beim Übergang in die Versatzstellung die Sperrvorrichtung aus der Sperrstellung heraus. In der Freigabestellung lässt die Sperrvorrichtung eine Relativbewegung zwischen Hinterteil und Vorderteil zu. Die Relativbewegung zwischen Hinterteil und Vorderteil wird somit sowohl durch einen Rückstoßimpuls als auch durch einen Vorwärtsstoßimpuls ausgelöst. Somit gewährleistet das Dämpfungselement nicht nur im Falle eines Rückstoßes, sondern auch im Falle eines Vorwärtsstoßes eine dämpfende Wirkung. Die Vorwärtsstoß-dämpfende Wirkung des Dämpfungselements bewahrt die Schusswaffe, insbesondere die Sperrvorrichtung, vor Schaden.

Insgesamt ergibt sich somit eine kostengünstig herstellbare, konstruktiv einfache und im Dauerbetrieb zuverlässige Vorrichtung zur Vorwärtsstoßdämpfung und Rückstoßdämpfung einer Schusswaffe, insbesondere einer Handfeuerwaffe oder Langwaffe.

Wenn im Verlauf der Beschreibung auf Orts- und Richtungsangaben wie "oben", "unten, "vorne", "hinten", "vorwärts", "rückwärts", oder "seitlich" Bezug genommen wird, so beziehen sich diese Angaben auf einen bestimmungsgemäßen Verwendungszustand der Schusswaffe. Der Begriff "vertikal" bedeutet in Richtung der Schwerkraft, von "oben" nach "unten", oder umgekehrt. Wenn die Schusswaffe in einer abweichenden Lage verwendet werden soll, sind die Orts- und Richtungsangaben entsprechend zu übertragen. Die Begriffe "Hinterteil" und "rückwärtig" beschreiben eine Position an der stoßdämpfenden Vorrichtung bzw. an der Schusswaffe, welche der Schulter eines die Schusswaffe abfeuernden Schützen näher liegt als eine durch die Begriffe "Vorderteil" oder "vorne" beschriebene Position.

Gemäß einer bevorzugten Ausführungsform der Erfindung kann vorgesehen sein, dass in der Versatzstellung die Freigabevorrichtung an der Sperrvorrichtung anliegt und sich die Sperrvorrichtung in einer Zwischenposition zwischen der Sperrstellung und der Freigabestellung oder in der Freigabestellung befindet. Durch die Anlage an der Sperrvorrichtung kann die Freigabevorrichtung in der Versatzstellung oder bereits beim Übergang in die Versatzstellung Druck auf die Sperrvorrichtung ausüben, um diese zuverlässig zu bewegen. In der Versatzstellung der Freigabevorrichtung wurde die Sperrvorrichtung bereits aus der Sperrstellung heraus und in die Zwischenposition oder in die Freigabestellung bewegt. Die Freigabevorrichtung stößt somit die Sperrvorrichtung zum Verlassen der Sperrstellung an. Wenn sich in der Versatzstellung die Sperrvorrichtung in der Freigabestellung befindet, hat die Freigabevorrichtung nach dem Anstoß die Sperrvorrichtung bis in die Freigabestellung befördert. Alternativ kann die Freigabevorrichtung nach dem Anstoß, beim Übergang in die Versatzstellung, die Sperrvorrichtung nur in die Zwischenposition befördern und die Sperrvorrichtung kann ohne eine zusätzliche durch die Freigabevorrichtung erbrachte Krafteinwirkung weiter in die Freigabestellung übergehen.

Für eine zuverlässige und leichtgängige Aktivierung der Freigabevorrichtung kann vorgesehen sein, dass die Freigabevorrichtung zumindest einen Freigabekörper aufweist, welcher in Folge des Vorwärtsstoßimpulses um eine Freigabekörper-Schwenkachse verschwenkbar ausgebildet ist. Die Freigabekörper-Schwenkachse ist bevorzugt außerhalb eines Schwerpunkts des Freigabekörpers angeordnet, damit der Freigabekörper in Folge des Vorwärtsstoßimpulses um die Freigabekörper-Schwenkachse verschwenkt. Bevorzugt verschwenkt der Freigabekörper in einer stehenden Position der Schusswaffe, in welcher eine Längsrichtung der Schusswaffe vertikal orientiert ist, auch ohne einen Vorwärtsstoßimpuls, lediglich durch Schwerkraft, d.h. auch in einem Fall, in welchem die Schusswaffe vorsichtig abgestellt wird. Bevorzugt ist der Freigabekörper als Plattenkörper ausgebildet. Zudem kann der Freigabekörper eine als Lager dienende Ausnehmung, beispielsweise eine Durchgangsöffnung, zur Aufnahme der Freigabekörper-Schwenkachse aufweisen. Alternativ kann der Freigabekörper selbst die Freigabekörper-Schwenkachse aufweisen. Der Freigabekörper kann am Vorderteil oder am Hinterteil montiert sein.

Für eine zuverlässige Betätigung der Sperrvorrichtung ist es günstig, wenn die Freigabevorrichtung ein Betätigungselement aufweist, welches beweglich mit dem Freigabekörper verbunden ist und mit welchem die Freigabevorrichtung in der Versatzstellung an der Sperrvorrichtung anliegt. Die bewegliche Verbindung zwischen dem Betätigungselement und dem Freigabekörper bewirkt eine Positionsänderung des Betätigungselements wenn der Freigabekörper verschwenkt. Der Freigabekörper verstellt somit im Fall des Vorwärtsstoßimpulses das Betätigungselement und dieses betätigt die Sperrvorrichtung. In der Versatzstellung liegt das Betätigungselement der Freigabevorrichtung an der Sperrvorrichtung an. Das Betätigungselement kann als Plattenkörper ausgebildet und am Vorderteil oder am Hinterteil montiert sein. Ein besonderer Vorteil eines beweglich mit dem Freigabekörper verbundenen Betätigungselements ist, dass der Freigabekörper speziell dafür ausgelegt sein kann, im Fall des Vorwärtsstoßimpulses zu verschwenken, während das Betätigungselement speziell dafür ausgelegt sein kann, die Verschwenkung des Freigabekörpers in eine Betätigung der Sperrvorrichtung zu übertragen.

Gemäß einer besonders vorteilhaften Konstruktion des Betätigungselements kann das Betätigungselement um eine Betätigungs-Schwenkachse verschwenkbar ausgebildet sein und vorzugsweise eine Längsführung, insbesondere ein Langloch aufweisen, in welche/welches der Freigabekörper, insbesondere ein Vorsprung des Freigabekörpers oder ein mit dem Freigabekörper verbundener Vorsprung, eingreift. Somit kann die Verschwenkung des Freigabekörpers in eine besonders reibungsarme Verschwenkung des Betätigungselements überführt werden. Der Eingriff des Freigabekörpers in die Längsführung erlaubt die Herstellung und die Montage der Freigabevorrichtung mit größeren Toleranzbereichen. Das Betätigungselement kann insbesondere als ein um die Betätigungs-Schwenkachse verschwenkbarer Hebel ausgebildet sein, wodurch eine vom Freigabekörper eingeleitete erste, vergleichsweise geringe Kraft in eine auf die Sperrvorrichtung wirkende zweite, vergleichsweise größere Kraft übertragen werden kann.

Für eine besonders zuverlässige Aktivierung der Freigabevorrichtung mittels Vorwärtsstoßimpuls kann vorgesehen sein, dass die Freigabevorrichtung zwei Freigabekörper aufweist, welche an zwei einander gegenüberliegenden Seitenflächen eines Aufnahmeblocks des Hinterteils oder Vorderteils angeordnet sind. Bevorzugt sind die zwei Freigabekörper symmetrisch um eine Mittelebene des Aufnahmeblocks angeordnet. Der Aufnahmeblock ist bevorzugt positionsfest mit dem Hinterteil oder Vorderteil verbunden oder ein Teil davon. Im Fall der zwei Freigabekörper kann das Betätigungselement der Freigabevorrichtung mit beiden Freigabekörpern beweglich verbunden sein. Insbesondere können beide Freigabekörper in die Längsführung des Betätigungselements eingreifen.

Zur Erzielung einer besonders einfachen und zuverlässigen Konstruktion kann das Betätigungselement in einer zwischen den einander gegenüberliegenden Seitenflächen vorgesehenen Ausnehmung des Aufnahmeblocks angeordnet sein, insbesondere in einer Mittelebene des Aufnahmeblocks. Im Fall von zwei Freigabekörpern kann somit zumindest ein Teil des Betätigungselements zwischen den beiden Freigabekörpern aufgenommen sein. Die Ausnehmung des Aufnahmeblocks kann insbesondere als Schlitz ausgebildet sein.

Gemäß einer weiteren Ausführungsform kann vorgesehen sein, dass die Sperrvorrichtung einen verschwenkbar am Hinterteil oder Vorderteil gelagerten Haltehebel mit einem daran angeordneten, um eine erste Drehachse symmetrischen Haltedrehkörper und weiters einen verschwenkbar gelagerten Auslösehebel mit einem daran angeordneten, um eine zweite Drehachse symmetrischen Auslösedrehkörper aufweist, wobei der Haltedrehkörper in der Sperrstellung vom Auslösedrehkörper gestützt ist und in eine Sperreinrichtung des anderen von Hinterteil oder Vorderteil eingreift. Der Haltehebel und der Auslösehebel wirken somit zusammen. Der am Hinterteil oder Vorderteil montierte Haltedrehkörper des Haltehebels greift bevorzugt in die am Vorderteil oder Hinterteil vorgesehene Sperreinrichtung ein, welche in einer einfachen Ausführung eine Vertiefung sein kann. In der Sperrstellung der Sperrvorrichtung wird der Haltedrehkörper vom Auslösedrehkörper im Eingriff mit der Sperreinrichtung gehalten, wodurch eine Relativbewegung zwischen Hinterteil und Vorderteil blockiert ist. Beim Übergang in die Freigabestellung, ausgelöst durch einen Vorwärtsstoßimpuls, wird der Auslösehebel durch die Freigabevorrichtung in Bezug auf den Haltehebel verschwenkt, wodurch die Stützung des Haltedrehkörpers durch den Auslösedrehkörper aufgehoben wird und der Haltedrehkörper aus dem Eingriff mit der Sperreinrichtung heraustreten kann. In der Freigabestellung der Sperrvorrichtung wird daher eine Relativbewegung zwischen Hinterteil und Vorderteil zugelassen. Der Haltedrehkörper und der Auslösedrehkörper können eine Rolle oder eine Kugel sein.

Zur Einhaltung einer stabilen Endposition des Auslösehebels in der Sperrstellung der Sperrvorrichtung kann der Auslösehebel oder der Auslösedrehkörper in der Sperrstellung am Aufnahmeblock anliegen. Die stabile Endposition des Auslösehebels kann den Übergang der Freigabevorrichtung von der Ruhestellung in die Versatzstellung und somit den Übergang der Sperrvorrichtung, insbesondere des Auslösehebels, von der Sperrstellung in die Freigabestellung erleichtern.

Betreffend die Anlage des Betätigungselements in der Versatzstellung an der Sperrvorrichtung kann vorgesehen sein, dass das Betätigungselement in der Versatzstellung am Auslösehebel oder am Auslösedrehkörper der Sperrvorrichtung anliegt. Somit kann das Betätigungselement in Folge des Vorwärtsstoßimpulses den Auslösehebel oder Auslösedrehkörper betätigen, insbesondere verschwenken, wodurch die Sperrvorrichtung in die Freigabestellung freigegeben wird.

Damit die Sperrvorrichtung nach erfolgter Dämpfung des Vorwärtsstoßimpulses oder des Rückstoßimpulses wieder von der Freigabestellung in die Sperrstellung zurückkehrt, wird bevorzugt, dass die Sperrvorrichtung über eine Rückstelleinrichtung, insbesondere ein elastisches Längselement, in die Sperrstellung vorgespannt ist. Die Rückstelleinrichtung kann beispielsweise ein elastisches Band, insbesondere ein Gummiband, sein. Alternativ kann die Rückstelleinrichtung ein Federelement sein.

Zur Erzielung einer einfachen Konstruktion kann die Rückstelleinrichtung am Auslösehebel befestigt sein und vorzugsweise auch am Freigabekörper befestigt sein. Insbesondere kann die Rückstelleinrichtung geradlinig zwischen dem Auslösehebel und dem Freigabekörper verlaufen. Alternativ kann ein Ende der Rückstelleinrichtung am Auslösehebel und das andere Ende der Rückstelleinrichtung an einer Wand des Hinterteils oder Vorderteils befestigt sein.

Für eine zuverlässige Rückstoßdämpfung ist es günstig, wenn das Auslöseelement der Auslösehebel ist und dieser mit einem Verzögerungselement verbunden oder einstückig damit ausgebildet ist. Somit kann im Falle des Rückstoßes der Auslösehebel verschwenken und den Übergang der Sperrvorrichtung in die Freigabestellung freigeben. Das Verzögerungselement bewirkt eine zeitlich verzögerte Verschwenkung des Auslösehebels, sodass der Auslösedrehkörper seine Position am Beginn des Rückstoßes im Vergleich zum Haltedrehkörper später ändert und der Auslösedrehkörper den Haltedrehkörper nicht mehr stützen kann. Die Masse und Formgebung des Verzögerungselements sind ausgelegt, um im Falle des Rückstoßes Rückhaltekräfte, die der Verstellung des Auslösehebels entgegenwirken, zu überwinden.

Die Erfindung wird im Folgenden anhand von bevorzugten, nicht einschränkenden Ausführungsbeispielen unter Bezugnahme auf die Zeichnungen noch weiter erläutert. Es zeigen:
Fig. 1A eine Schusswaffe, insbesondere Handfeuerwaffe, in symbolischer Darstellung, noch ohne einer in einem Hinterschaft der Schusswaffe aufgenommenen stoßdämpfenden Vorrichtung;
Fig. 1B die Schusswaffe aus Fig. 1A, in deren Hinterschaft eine stoßdämpfende Vorrichtung gemäß der Erfindung befestigt ist, in symbolischer Darstellung;
Fig. 1C die Schusswaffe aus Fig. 1B, wobei die stoßdämpfende Vorrichtung eine zusätzliche Schaftkappe und ein Kissen aufweist, in symbolischer Darstellung;
Fig. 2 eine Schusswaffe, insbesondere Handfeuerwaffe, mit einer stoßdämpfenden Vorrichtung gemäß der Erfindung, welche alternativ zur Befestigung gemäß Fig. 1B an einem rückwärtigen Teil des Hinterschafts der Schusswaffe befestigt ist, in symbolischer Darstellung;
Fig. 3 eine schematische Seitenansicht eines vertikalen Längsschnitts der stoßdämpfenden Vorrichtung gemäß der Erfindung, in einer Sperrstellung der Sperrvorrichtung, mit einer nur symbolisch dargestellten Freigabevorrichtung;
Fig. 4 eine schematische Seitenansicht eines vertikalen Längsschnitts der stoßdämpfenden Vorrichtung gemäß der Erfindung, in einer Freigabestellung der Sperrvorrichtung, mit der nur symbolisch dargestellten Freigabevorrichtung;
Fig. 5 eine vereinfachte Darstellung der Sperrvorrichtung in der Sperrstellung und der Freigabevorrichtung in der Ruhestellung;
Fig. 6 eine vereinfachte Darstellung der Sperrvorrichtung in einer Zwischenposition und der Freigabevorrichtung in der Versatzstellung; und
Fig. 7 die Sperrvorrichtung in der Sperrstellung und die Freigabevorrichtung in der Ruhestellung in einer vereinfachten Seitenansicht eines Längsschnitts entlang einer vertikalen Mittelebene.

Es sei darauf hingewiesen, dass die Figuren 1 bis 7 nicht notwendigerweise maßstabsgetreu dargestellt sind. Zudem sind aus Gründen der Übersichtlichkeit nicht alle Komponenten der stoßdämpfenden Vorrichtung in allen Figuren dargestellt.

Die Figuren 1A, 1B, 1C und 2 zeigen zwei Möglichkeiten zur Verbindung der stoßdämpfenden Vorrichtung 1 gemäß der Erfindung mit einer Schusswaffe 2.

Fig. 1A zeigt eine Schusswaffe 2, vorzugsweise eine Handfeuerwaffe 2a, mit einem Freiraum FR in einem Hinterschaft 3 oder Kolben der Schusswaffe 2, in welchen Freiraum FR die stoßdämpfende Vorrichtung 1 eingesetzt werden kann.

Fig. 1B zeigt die Schusswaffe 2 aus Fig. 1A in deren Hinterschaft 3 oder Kolben die stoßdämpfende Vorrichtung 1 gemäß der Erfindung bereits eingesetzt ist.

Fig. 1C zeigt die Schusswaffe 2 aus Fig. 1B, wobei die im Hinterschaft 3 oder Kolben eingesetzte stoßdämpfende Vorrichtung 1 zusätzlich eine am hinteren Ende montierte Schaftkappe SK und ein an der Oberseite montiertes Kissen KI aufweist.

Fig. 2 zeigt eine Schusswaffe 2, vorzugsweise eine Handfeuerwaffe 2a, ohne Freiraum FR im Hinterschaft 3 oder Kolben. Die stoßdämpfende Vorrichtung 1 ist stattdessen am Hinterschaft 3 oder Kolben der Schusswaffe 2 befestigt.

Die unterschiedlichen Verbindungsmöglichkeiten erfordern lediglich geringfügige Anpassungen einer die stoßdämpfende Vorrichtung 1 aufnehmenden Außenhülle AH und/oder geringfügige Modifikationen der stoßdämpfenden Vorrichtung 1.

In den Figuren 1A, 1B, 1C und 2 sind eine Längsrichtung LR der Schusswaffe 2, eine Schussrichtung SR, eine Rückstoßrichtung RR und eine Richtung VR eines Vorwärtsstoßimpulses dargestellt.

Die Figuren 3 und 4 zeigen eine vereinfachte Darstellung der stoßdämpfenden Vorrichtung 1 in einem vertikalen Längsschnitt. Die stoßdämpfende Vorrichtung 1 weist einen Hinterteil 4 und einen Vorderteil 5 auf. Der Vorderteil 5 ist jener Teil der stoßdämpfenden Vorrichtung 1, welcher vom Schützen weiter entfernt ist und mit dem Gehäuse der Schusswaffe 2 samt Lauf bevorzugt kraftschlüssig und starr verbunden ist. Der Hinterteil 4 ist jener Teil der stoßdämpfenden Vorrichtung 1 welcher näher zum Schützen angeordnet ist und beispielsweise mit der Schaftkappe SK kraftschlüssig und starr verbunden ist. Der Hinterteil 4 und der Vorderteil 5 können in einer Seitenansicht überlappen. Insbesondere können der Hinterteil 4 und der Vorderteil 5 ausgebildet sein, während der Bewegung gegeneinander aufeinander zu gleiten. Beispielsweise kann der Hinterteil 4 in einer nicht dargestellten Führung im Vorderteil 5 geführt sein. Der Vorderteil 5 kann Bohrungen zur Befestigung am oder im Hinterschaft 3 aufweisen. Der Hinterteil 4 und der Vorderteil 5 sind gegen die Kraft mindestens eines Dämpfungselements 6 gegeneinander bewegbar, insbesondere verschiebbar. In Fig. 3 sind der Hinterteil 4 und der Vorderteil 5 noch nicht gegeneinander bewegt, während in der Darstellung gemäß Fig. 4 der Hinterteil 4 und der Vorderteil 5 gegeneinander bewegt wurden und daher die Dämpfung durch das Dämpfungselement 6 bereits erfolgt ist. Das Dämpfungselement 6 ist nur symbolisch dargestellt und kann auch an einer von der gezeigten Position abweichenden Position der stoßdämpfenden Vorrichtung 1 angeordnet sein. Beispielsweise ist das Dämpfungselement 6 ein Federelement.

Zwischen dem Hinterteil 4 und dem Vorderteil 5 ist eine Sperrvorrichtung 7 vorgesehen, die in einer Sperrstellung SS eine Relativbewegung zwischen Hinterteil 4 und Vorderteil 5 blockiert und in einer Freigabestellung FS eine Relativbewegung zwischen Hinterteil 4 und Vorderteil 5 zulässt. Bevorzugt weist die Sperrvorrichtung 7 einen verschwenkbar am Hinterteil 4 oder Vorderteil 5 gelagerten Haltehebel 8 mit einem daran angeordneten, um eine erste Drehachse 9 symmetrischen Haltedrehkörper 10 und einen verschwenkbar gelagerten Auslösehebel 11 mit einem daran angeordneten, um eine zweite Drehachse 12 symmetrischen Auslösedrehkörper 13 auf. In den Beispielen gemäß Fig. 3 und 4 sind der Haltehebel 8 über eine Haltehebel-Schwenkachse 14 und der Auslösehebel 11 über eine Auslösehebel-Schwenkachse 15 am Hinterteil 4 gelagert. In der in Fig. 3 dargestellten Sperrstellung SS ist der Haltedrehkörper 10 vom Auslösedrehkörper 13 gestützt und greift in eine Sperreinrichtung 16, beispielsweise eine Ausnehmung 16a, des anderen von Hinterteil 4 oder Vorderteil 5 ein. In den Beispielen gemäß Fig. 3 und 4 ist die Sperreinrichtung 16 im Vorderteil 5 vorgesehen. Solange der Haltedrehkörper 10 vom Auslösedrehkörper 13 gestützt ist und in die Sperreinrichtung 16 eingreift, können der Hinterteil 4 und der Vorderteil 5 nicht gegeneinander bewegt werden und das Dämpfungselement 6 kann keine Dämpfungswirkung bereitstellen. In der in Fig. 4 dargestellten Freigabestellung FS ist der Haltedrehkörper 10 in Folge eines Rückstoßimpulses oder Vorwärtsstoßimpulses nicht mehr durch den Auslösedrehkörper 13 gestützt und aus dem Eingriff in die Sperreinrichtung 16 herausgetreten, wodurch das Dämpfungselement 6 die Dämpfungswirkung bereitstellt.

Zum Auslösen der Dämpfungswirkung in Folge eines Rückstoßimpulses weist die Sperrvorrichtung 7 ein mittels Rückstoßimpuls aktivierbares Auslöseelement 17 auf, welches in Folge des Rückstoßimpulses verstellbar ausgebildet ist und welches in einer Haltestellung HS (siehe Fig. 3) die Sperrvorrichtung 7 in der Sperrstellung SS hält und in einer aktiven Stellung AS (siehe Fig. 4) die Sperrvorrichtung 7 in die Freigabestellung FS freigibt. Das Auslöseelement 17 kann der Auslösehebel 11 selbst sein, wobei dieser dann mit einem Verzögerungselement 18 verbunden oder einstückig damit ausgebildet ist. Das Verzögerungselement 18 verfügt bevorzugt über eine entsprechend hohe Massenträgheit, um im Fall des Rückstoßes verzögert von der Haltestellung HS in die aktive Stellung AS überzugehen. Bevorzugt verschwenkt das Auslöseelement 17 aufgrund der Massenträgheit verzögert um die Auslösehebel-Schwenkachse 15.

Um die Dämpfungswirkung durch das Dämpfungselement 6 auch dann auszulösen, wenn die Schusswaffe 2 fallengelassen wird, wodurch diese einem Vorwärtsstoßimpuls ausgesetzt ist, und weiters um die Sperrvorrichtung 7 vor Schaden durch den Vorwärtsstoßimpuls zu bewahren, ist eine mittels Vorwärtsstoßimpuls aktivierbare Freigabevorrichtung 19 vorgesehen. Die Freigabevorrichtung 19 ist in den Figuren 3 und 4 nur symbolisch dargestellt. Die Freigabevorrichtung 19 ist in Folge des Vorwärtsstoßimpulses zwischen einer Ruhestellung RS und einer Versatzstellung VS verstellbar ausgebildet. In der Ruhestellung RS ist die Freigabevorrichtung 19 in Bezug auf die Sperrvorrichtung 7 wirkungsfrei und in der Versatzstellung VS gibt die Freigabevorrichtung 19 die Sperrvorrichtung 7 in die Freigabestellung FS frei.

Die Figuren 5, 6 und 7 zeigen die Sperrvorrichtung 7 und die Freigabevorrichtung 19 in einer vereinfachten Darstellung eines vertikalen Längsschnitts, parallel zu einer Mittelebene. Die meisten anderen Komponenten der stoßdämpfenden Vorrichtung 1 sind in den Figuren 5, 6 und 7 nicht dargestellt.

In Fig. 5 ist die Sperrvorrichtung 7 in der Sperrstellung SS und die Freigabevorrichtung 19 in der Ruhestellung RS dargestellt. In diesem Zustand wird die Schusswaffe 2 unter anderem aufbewahrt oder es wird ein Ziel anvisiert. Die Freigabevorrichtung 19 kann in der Ruhestellung RS mit Abstand zur Sperrvorrichtung 7 positioniert sein oder diese mit einem so geringen Druck berühren, dass die Sperrvorrichtung 7 nicht verstellt wird.

Fig. 6 illustriert einen Zustand unmittelbar nach Einwirken eines Vorwärtsstoßimpulses auf die Schusswaffe 2. Der Vorwärtsstoßimpuls hat die Freigabevorrichtung 19 von der Ruhestellung RS in die Versatzstellung VS überführt. Die Freigabevorrichtung 19 hat bei diesem Übergang in die Versatzstellung VS auf die Sperrvorrichtung 7 eingewirkt, insbesondere Druck auf die Sperrvorrichtung 7 ausgeübt, wodurch diese aus der Sperrstellung SS herausbewegt wurde. Daher liegt in der Versatzstellung VS die Freigabevorrichtung 19 an der Sperrvorrichtung 7 an, wobei sich die Sperrvorrichtung 7 in einer Zwischenposition ZP zwischen der Sperrstellung SS und der Freigabestellung FS befindet. Alternativ kann die Freigabevorrichtung 19 beim Übergang in die Versatzstellung VS so lange Druck auf die Sperrvorrichtung 7 ausüben, bis die Sperrvorrichtung 7 durch die Freigabevorrichtung 19 in die Freigabestellung FS gedrängt wurde. Im in Fig. 6 dargestellten Beispiel drängt die Freigabevorrichtung 19 die Sperrvorrichtung 7 nur bis in die Zwischenposition ZP. Da der Haltedrehkörper 10 nur in der Sperrstellung SS vom Auslösedrehkörper 13 gestützt wird, kann bereits in der Zwischenposition ZP der Haltedrehkörper 10 ohne weitere Einwirkung der Freigabevorrichtung 19 von der Zwischenposition ZP in die Freigabestellung FS übergehen.

Im Beispiel gemäß den Figuren 5 und 6 weist die Freigabevorrichtung 19 zumindest einen Freigabekörper 20 auf, welcher in Folge des Vorwärtsstoßimpulses um eine Freigabekörper-Schwenkachse 21 verschwenkbar ausgebildet ist. Die Freigabekörper-Schwenkachse 21 ist hierfür außerhalb eines Schwerpunkts des Freigabekörpers 20, im Beispiel gemäß den Figuren 5 und 6, an einer Seitenkante des Freigabekörpers 20 angeordnet. Obwohl in den Figuren 5 und 6 wegen der Seitenansicht nur ein einziger Freigabekörper 20 erkennbar ist, kann die Freigabevorrichtung 19 zwei Freigabekörper 20 aufweisen, welche an zwei einander gegenüberliegenden Seitenflächen eines Aufnahmeblocks 22 des Hinterteils 4 oder Vorderteils 5 angeordnet sind. In den Figuren 5 und 6 sind der Aufnahmeblock 22 und der zumindest eine Freigabekörper 20 am Hinterteil 4 vorgesehen.

Im Beispiel gemäß den Figuren 5 und 6 weist die Freigabevorrichtung 19 zudem ein Betätigungselement 23 auf, welches beweglich mit dem Freigabekörper 20 verbunden ist und mit welchem die Freigabevorrichtung 19 in der Versatzstellung VS an der Sperrvorrichtung 7 anliegt. Aufgrund der beweglichen Verbindung zwischen dem Freigabekörper 20 und dem Betätigungselement 23 verstellt der Freigabekörper 20 das Betätigungselement 23 im Falle eines Vorwärtsstoßimpulses. Insbesondere liegt das Betätigungselement 23 in der Versatzstellung VS am Auslösedrehkörper 13 an, wodurch dieser aus der Sperrstellung SS herausgedrängt wurde. Alternativ kann das Betätigungselement 23 in der Versatzstellung VS am Auslösehebel 11 anliegen. Das Betätigungselement 23 ist bevorzugt um eine Betätigungs-Schwenkachse 24 verschwenkbar ausgebildet und weist vorzugsweise eine Längsführung 25, insbesondere ein Langloch 25a auf, in welche/welches der Freigabekörper 20, insbesondere ein Vorsprung 26 des Freigabekörpers 20 oder ein mit dem Freigabekörper 20 verbundener Vorsprung 26, vorzugsweise ein in den Freigabekörper 20 eingesetzter Stift, eingreift. Das Betätigungselement 23 kann in einer zwischen den einander gegenüberliegenden Seitenflächen vorgesehenen Ausnehmung 27 des Aufnahmeblocks 22 angeordnet sein.

Fig. 5 zeigt weiters beispielhaft, dass der Auslösehebel 11 oder der Auslösedrehkörper 13 in der Sperrstellung SS am Aufnahmeblock 22 anliegen kann. Der Aufnahmeblock 22 kann somit einen Endanschlag für den Auslösehebel 11 oder für den Auslösedrehkörper 13 bilden. Bevorzugt sind zudem die erste Drehachse 9 des Haltedrehkörpers 10 und die zweite Drehachse 12 des Auslösedrehkörpers 13 in der Sperrstellung SS in einer Linie mit der Auslösehebel-Schwenkachse 15 angeordnet. Der den Endanschlag bildende Aufnahmeblock 22 verhindert somit, dass der Auslösehebel 11 beim Verschwenken von der Sperrstellung SS in die Zwischenposition ZP zuerst ein Stück weit nach oben bewegt werden muss und dabei gegen eine unerwünschte Gegenkraft durch den Haltedrehkörper 10 bewegt werden muss.

In den Beispielen gemäß den Figuren 5 und 6 ist auch erkennbar, dass die Sperrvorrichtung 7 über eine Rückstelleinrichtung 28, insbesondere ein elastisches Längselement 28a, beispielsweise ein Gummiband 28b, in die Sperrstellung SS vorgespannt ist. Die Rückstelleinrichtung 28 führt die Sperrvorrichtung 7 nach erfolgter Rückstoßdämpfung oder Dämpfung des Vorwärtsstoßimpulses von der Freigabestellung FS in die Sperrstellung SS zurück. Die Rückstelleinrichtung 28 kann am Auslösehebel 11 und vorzugsweise auch am Freigabekörper 20 befestigt sein. Insbesondere kann der Freigabekörper 20 eine Freigabekörper-Durchgangsöffnung 29 aufweisen, durch welche das elastische Längselement 28a geführt ist. Der Auslösehebel 11 kann eine Kerbe 30 aufweisen, in welche das elastische Längselement 28a eingreift.

Fig. 7 zeigt die Sperrvorrichtung 7 in der Sperrstellung SS und die Freigabevorrichtung 19 in der Ruhestellung RS in einer vereinfachten Seitenansicht eines Längsschnitts entlang einer vertikalen Mittelebene. Der Freigabekörper 20 ist in dieser Ansicht nicht erkennbar.

Während somit die Sperrvorrichtung 7 eine vorzeitige Bewegung des Hinterteils 4 gegen den Vorderteil 5 verhindert und die Bewegung erst bei Schussabgabe freigibt, schützt die Freigabevorrichtung 19 diese Sperrvorrichtung 7 vor Beschädigung, wenn die Schusswaffe 2 mit dem Hinterteil zu Boden fällt, indem die Sperrvorrichtung 7 im Falle des Vorwärtsstoßimpulses in die Freigabestellung FS überführt wird und hierdurch die Anlage des Auslösedrehkörpers 13 am Haltedrehkörper 10 und der Eingriff des Haltedrehkörpers 10 in die Sperreinrichtung 16 gelöst wird. Das Dämpfungselement 6 kann zudem sowohl den Rückstoß als auch den Vorwärtsstoß dämpfen.

## Patentansprüche

1. Stoßdämpfende Vorrichtung (1) für eine Schusswaffe (2), insbesondere zur Befestigung an oder in einem Hinterschaft (3) der Schusswaffe (2), vorzugsweise einer Handfeuerwaffe (2a), mit einem Hinterteil (4) und einem Vorderteil (5), welche gegen die Kraft mindestens eines Dämpfungselements (6) gegeneinander bewegbar sind, wobei eine zwischen Hinterteil (4) und Vorderteil (5) wirkende Sperrvorrichtung (7) vorgesehen ist, die in einer Sperrstellung (SS) eine Relativbewegung zwischen Hinterteil (4) und Vorderteil (5) blockiert und in einer Freigabestellung (FS) eine Relativbewegung zwischen Hinterteil (4) und Vorderteil (5) zulässt, wobei die Sperrvorrichtung (7) ein mittels Rückstoßimpuls aktivierbares Auslöseelement (17) aufweist, welches in Folge des Rückstoßimpulses verstellbar ausgebildet ist und welches in einer Haltestellung (HS) die Sperrvorrichtung (7) in der Sperrstellung (SS) hält und in einer aktiven Stellung (AS) die Sperrvorrichtung (7) in die Freigabestellung (FS) freigibt, **dadurch gekennzeichnet, dass** eine mittels Vorwärtsstoßimpuls aktivierbare Freigabevorrichtung (19) vorgesehen ist, welche in Folge des Vorwärtsstoßimpulses zwischen einer Ruhestellung (RS) und einer Versatzstellung (VS) verstellbar ausgebildet ist, in der Ruhestellung (RS) in Bezug auf die Sperrvorrichtung (7) wirkungsfrei ist und in der Versatzstellung (VS) die Sperrvorrichtung (7) in die Freigabestellung (FS) freigibt.

2. Stoßdämpfende Vorrichtung (1) gemäß Anspruch 1, **dadurch gekennzeichnet, dass** in der Versatzstellung (VS) die Freigabevorrichtung (19) an der Sperrvorrichtung (7) anliegt und sich die Sperrvorrichtung (7) in einer Zwischenposition (ZP) zwischen der Sperrstellung (SS) und der Freigabestellung (FS) oder in der Freigabestellung (FS) befindet.

3. Stoßdämpfende Vorrichtung (1) gemäß Anspruch 1 oder 2, **dadurch gekennzeichnet, dass** die Freigabevorrichtung (19) zumindest einen Freigabekörper (20) aufweist, welcher in Folge des Vorwärtsstoßimpulses um eine Freigabekörper-Schwenkachse (21) verschwenkbar ausgebildet ist.

4. Stoßdämpfende Vorrichtung (1) gemäß Anspruch 3, **dadurch gekennzeichnet, dass** die Freigabevorrichtung (19) ein Betätigungselement (23) aufweist, welches beweglich mit dem Freigabekörper (20) verbunden ist und mit welchem die Freigabevorrichtung (19) in der Versatzstellung (VS) an der Sperrvorrichtung (7) anliegt.

5. Stoßdämpfende Vorrichtung (1) gemäß Anspruch 4, **dadurch gekennzeichnet, dass** das Betätigungselement (23) um eine Betätigungs-Schwenkachse (24) verschwenkbar ausgebildet ist und vorzugsweise eine Längsführung (25), insbesondere ein Langloch (25a) aufweist, in welche/welches der Freigabekörper (20), insbesondere ein Vorsprung (26) des Freigabekörpers (20) oder ein mit dem Freigabekörper (20) verbundener Vorsprung (26), eingreift.

6. Stoßdämpfende Vorrichtung (1) gemäß Anspruch 3, **dadurch gekennzeichnet, dass** die Freigabevorrichtung (19) zwei Freigabekörper (20) aufweist, welche an zwei einander gegenüberliegenden Seitenflächen eines Aufnahmeblocks (22) des Hinterteils (4) oder Vorderteils (5) angeordnet sind.

7. Stoßdämpfende Vorrichtung (1) gemäß Anspruch 4 oder 5 und Anspruch 6, **dadurch gekennzeichnet, dass** das Betätigungselement (23) in einer zwischen den einander gegenüberliegenden Seitenflächen vorgesehenen Ausnehmung (27) des Aufnahmeblocks (22) angeordnet ist.

8. Stoßdämpfende Vorrichtung (1) gemäß einem der Ansprüche 1 bis 7, **dadurch gekennzeichnet, dass** die Sperrvorrichtung (7) einen verschwenkbar am Hinterteil (4) oder Vorderteil (5) gelagerten Haltehebel (8) mit einem daran angeordneten, um eine erste Drehachse (9) symmetrischen Haltedrehkörper (10) und weiters einen verschwenkbar gelagerten Auslösehebel (11) mit einem daran angeordneten, um eine zweite Drehachse (12) symmetrischen Auslösedrehkörper (13) aufweist, wobei der Haltedrehkörper (10) in der Sperrstellung (SS) vom Auslösedrehkörper (13) gestützt ist und in eine Sperreinrichtung (16) des anderen von Hinterteil (4) oder Vorderteil (5) eingreift.

9. Stoßdämpfende Vorrichtung (1) gemäß Anspruch 6 oder 7 und Anspruch 8, **dadurch gekennzeichnet, dass** der Auslösehebel (11) oder der Auslösedrehkörper (13) in der Sperrstellung (SS) am Aufnahmeblock (22) anliegt.

10. Stoßdämpfende Vorrichtung (1) gemäß Anspruch 4 oder 5 und Anspruch 8, **dadurch gekennzeichnet, dass** das Betätigungselement (23) in der Versatzstellung (VS) am Auslösehebel (11) oder am Auslösedrehkörper (13) der Sperrvorrichtung (7) anliegt.

11. Stoßdämpfende Vorrichtung (1) gemäß einem der Ansprüche 1 bis 10, **dadurch gekennzeichnet, dass** die Sperrvorrichtung (7) über eine Rückstelleinrichtung (28), insbesondere ein elastisches Längselement (28a), in die Sperrstellung (SS) vorgespannt ist.

12. Stoßdämpfende Vorrichtung (1) gemäß den Ansprüchen 3, 8 und 11, **dadurch gekennzeichnet, dass** die Rückstelleinrichtung (28) am Auslösehebel (11) und vorzugsweise auch am Freigabekörper (20) befestigt ist.

13. Stoßdämpfende Vorrichtung (1) gemäß Anspruch 8, **dadurch gekennzeichnet, dass** das Auslöseelement (17) der Auslösehebel (11) ist und dieser mit einem Verzögerungselement (18) verbunden oder einstückig damit ausgebildet ist.
